# FASCICULE DE BREVET EUROPEEN

(11) **EP 0 884 177 B1**
(45) Date de publication et mention de la délivrance du brevet: **03.04.2002**
(21) Numéro de dépôt: 98110251.0
(22) Date de dépôt: 05.06.1998
(51) Int. Cl.: B41F 27/04

(54) **Dispositif pour la fixation d'outils de transfert de films métalliques sur un substrat et procédé pour réaliser un gabarit pour le positionnement de ces outils**
Vorrichtung für die Fixierung von Werkzeugen zur Übertragung von Metallfilmen auf einen Gegenstand und Verfahren zur Herstellung einer Schablone für die Positionierung dieser Werkzeuge
Device for clamping tools for transferring metal films on an object and method for realising a registering sheet for these tools

(30) Priorité: 13.06.1997 CH 144197
(43) Date de publication de la demande: 16.12.1998
(73) Titulaire: BOBST S.A., 1001 Lausanne (CH)
(72) Inventeur: Steiner, Jean-Pierre, 1023 Crissier (CH); Bignens, Pierre, 1008 Prilly (CH)
(74) Mandataire: Colomb, Claude

(56) Documents cités:
- FR-A- 500 943
- GB-A- 447 154
- GB-A- 813 550
- US-A- 2 230 870

## Description

La présente invention se rapporte à un dispositif de positionnement et de fixation comportant des outils en forme de plaques pour le transfert par pression à chaud de portions de films métalliques en bandes sur un substrat de papier ou de carton, ce dispositif comprenant une plaque de support et de chauffage desdits outils, traversée d'une pluralité d'ouvertures réparties selon une périodicité déterminée et destinées à recevoir des moyens de fixation desdits outils. Elle se rapporte également à un procédé pour réaliser un gabarit pour le positionnement de ces outils sur ladite plaque de support et de chauffage.

On utilise déjà des plaques relativement épaisses percées d'une pluralité d'ouvertures également réparties et destinées à recevoir un certain nombre d'outils correspondant à des sortes de clichés positionnés et fixés sur la plaque de support. Cette plaque ainsi munie des clichés est montée dans une machine alimentée en découpes de carton ou de papier d'une part et en films métalliques en bandes d'autre part, pour transférer à chaud des portions de films métalliques sur les découpes de carton à l'aide des outils positionnés sur la plaque de support. De telles machines sont utilisées en particulier pour l'impression sur des emballages. Cette impression à l'aide de films métalliques est souvent consécutive à une opération de gaufrage des découpes de carton, de sorte qu'il est important que les clichés soient positionnés avec précision pour que l'impression des films métalliques corresponde exactement aux empreintes réalisées par gaufrage.

Compte tenu du coût d'une telle plaque de support et de chauffage, il reviendrait trop cher de ne l'utiliser que pour l'impression d'un seul modèle d'emballage. Par ailleurs son poids ne rend pas sa manipulation aisée, ce qui ne faciliterait pas son entreposage. Par conséquent, on utilise généralement une plaque de support et de chauffage par machine. Lorsque l'on change de travail, il est donc nécessaire de démonter les clichés de la plaque de support et de repositionner d'autres clichés en fonction du travail que l'on doit effectuer. Etant donné que l'on monte les clichés à froid, alors que ceux-ci travaillent à chaud, il n'est pas possible de se repérer sur une précédente découpe imprimée puisqu'elle résulte de l'écartement entre les clichés à chaud, de sorte que le travail de positionnement est extrêmement long et représente en moyenne un jour de travail. Dans le cas de séries relativement petites à imprimer, le coût du montage se répercute évidemment plus fortement sur le coût des articles imprimés.

Le but de la présente invention est de remédier au moins en partie aux inconvénients susmentionnés.

Le document US-A-2 230 870 décrit un autre dispositif de positionnement et de fixation comportant des outils en forme de plaques, comprenant un plaque de support des outils, traversée d'une pluralité d'ouvertures réparties selon une périodicité déterminée et destinées à recevoir des moyens de fixation des outils, le dispositif comportant des moyens de positionnement des outils comprenant un gabarit recouvrant la plaque de support, le gabarit étant muni de repères caractéristiques de la position de chacun des outils sur la plaque de support, celle-ci comprenant elle-même des moyens pour le positionnement et la fixation amovible de ce gabarit.

Cette invention a tout d'abord pour objet un dispositif de positionnement et de fixation comportant des outils en forme de plaques pour le transfert par pression à chaud de portions de films métalliques en bandes sur un substrat de papier ou de carton, du type susmentionné, caractérisé en ce qu'il comporte des moyens de positionnement desdits outils comprenant, d'une part, un gabarit recouvrant ladite plaque de support et de chauffage, muni de premiers repères caractéristiques de la position de chacun desdits outils sur ladite plaque de support et de chauffage, celle-ci comprenant elle-même des moyens pour le positionnement et la fixation amovible de ce gabarit et, d'autre part, des seconds repères de forme complémentaire auxdits premiers repères, ménagés sur la face supérieure de chacun desdits outils et dont les positions correspondent aux positions desdits premiers repères respectifs dudit gabarit.

De préférence, les moyens de fixation comprennent d'une part des organes d'appui conçus pour que leur fixation sur la plaque de support n'influe pas sur leur position et par conséquent sur celle de l'outil contre le bord duquel cet organe appuie et d'autre part des organes de serrage disposés dans une portion du bord de l'outil opposée à celle en contact avec ledit organe d'appui.

De préférence les seconds repères associés auxdits outils sont constitués par des éléments coniques faisant saillie de la surface de ces outils et positionnés de façon amovible dans des logements de positionnement de la face supérieure de ces outils.

Cette invention a également pour objet un procédé pour réaliser un gabarit pour le positionnement d'outils en forme de plaques pour la fixation par pression à chaud de portions de films métalliques en bandes sur un substrat de papier ou de carton, à partir d'un ensemble desdits outils positionnés sur ladite plaque de support et de chauffage, selon lequel on positionne lesdits seconds repères dans chacun desdits logements de repérage desdits outils, on positionne ladite feuille de plastique destinée à former ledit gabarit sur ladite plaque de support et de chauffage, on forme une empreinte de chacun desdits seconds repères dans ladite feuille de plastique, et on ménage une ouverture en regard de chacun desdits moyens de fixation desdits outils sur ladite plaque de support et de chauffage.

Grâce au dispositif et au procédé selon l'invention, une fois le positionnement des clichés effectué, et après avoir laissé refroidir la plaque de support et de chauffage, on confectionne le gabarit avant de démonter les clichés. Ce gabarit mis de côté permet à tout moment la remise en place précise et rapide des clichés comme on l'expliquera dans la description qui va suivre. La plaque peut alors être utilisée pour un autre travail en positionnant les outils à l'aide du gabarit approprié.

D'autres particularités et avantages de la présente invention apparaîtront à la lumière de la description qui va suivre et du dessin annexé qui illustre, schématiquement et à titre d'exemple, une forme d'exécution du dispositif, ainsi qu'un mode de mise en oeuvre du procédé objet de la présente invention.
- La figure 1 est une vue de dessus très schématique représentant cette forme d'exécution;
- La figure 2 est une vue partielle agrandie de la figure 1;
- La figure 3 est une vue en coupe selon la ligne III-III de la figure 2;
- La figure 4 est une vue semblable à la figure 2, avec un gabarit pour la mise en oeuvre du procédé;
- La figure 5 est une vue en coupe selon la ligne V-V de la figure 4.

Le dispositif selon l'invention comporte une plaque de support et de chauffage 1 traversée par une pluralité d'ouvertures 2 réparties uniformément sur toute la plaque de support et de chauffage 1. On peut constater que ces ouvertures 2 sont alignées selon deux axes se coupant sous deux angles de 60°, respectivement 120°.

Une pluralité d'outils 3, constitués par des clichés de transfert de films métalliques, se présentant sous la forme de plaquettes de différentes formes et dimensions, est positionnée et fixée en fonction de l'impression à réaliser à la surface de la plaque de support et de chauffage 1. Ces clichés 3 ainsi positionnés sur cette plaque de support et de chauffage 1 sont destinés à être chargés sur une presse d'impression à chaud. Etant donné que cette machine ne fait pas partie de la présente invention et qu'elle n'est pas nécessaire à sa compréhension, elle ne sera pas décrite ici.

Nous allons expliquer maintenant, à l'aide des figures 2 à 4 le mode de positionnement et de fixation des outils ou des clichés 3. Comme on le voit sur les figures 2 et 3, chaque cliché 3 est fixé sur la plaque de support 1 par deux types d'organes de fixation, d'une part, des organes d'appui 4, disposés sur deux côtés adjacents du cliché rectangulaire 3, d'autre part, des organes de serrage 5, disposés sur les deux autres côtés de ce cliché rectangulaire 3.

Comme on le voit sur la figure 3, chaque organe d'appui 4 comporte une partie cylindrique 4a montée pivotante dans une ouverture 2 de la plaque de support 1 surmontée d'un excentrique 4b. L'extrémité de la partie cylindrique 4a située à l'intérieur de l'ouverture 2 se termine par une face oblique 4c. La face supérieure de l'excentrique 4b comporte une fente 4d et un logement 4e dont le fond communique avec un passage axial 4f. Un organe de blocage 6, constitué par un cylindre fileté dont la face 6a adjacente à la partie cylindrique 4a de l'organe d'appui 4, est oblique et parallèle à la face 4c de cet organe 4, est en prise avec une vis de serrage 7.

Grâce à cette disposition, le serrage de la vis 7 provoque le glissement des faces obliques 4c, 6a l'une contre l'autre et le blocage des organes 4 et 6 contre les parois de l'ouverture 2. A noter que ce mode de serrage n'induit aucun couple sur l'organe d'appui 4, ne modifiant ainsi pas la position angulaire de l'excentrique 4b. Cette particularité présente une grande importance. En effet, dès que le cliché se trouve dans la position désirée, la partie excentrique 4b de l'organe d'appui 4 est tournée à l'aide d'un tournevis engagé dans la fente 4d jusqu'à ce qu'il vienne en butée contre le bord biseauté 3a du cliché 3. A noter que le bord de la partie excentrique 4b est tronconique avec une même inclinaison que le biseau 3a.

Les organes de serrage 5 qui sont disposés sur les côtés des clichés 3 opposés à ceux le long desquels sont disposés les organes d'appui 4 comportent trois éléments 5a, 5b, 5c, articulés autour d'un axe commun 5d. L'élément 5a est traversé par un filetage dans lequel une vis de serrage 8 est engagée. L'élément 5b présente une face inclinée 5e située à l'extrémité du filetage par laquelle l'extrémité de la vis 8 peut sortir. Une griffe 5f fait saillie latéralement de l'extrémité supérieure de l'élément 5a en direction du bord biseauté 3a du cliché 3. L'élément 5c prend appui contre une portion de la paroi d'une ouverture 2, tandis que la vis 8 applique d'une part, l'élément 5b contre une portion opposée de la paroi de cette même ouverture 2 et d'autre part, la griffe 5f contre le bord biseauté 3a du cliché 3. Etant donné que le bord opposé de ce cliché 3 est en appui contre au moins un excentrique 4b, le cliché est fixé dans la position précise définie par l'excentrique 4b.

Le biseau 3a garantit également que le cliché est bien appliqué contre la face de la plaque de support et de chauffage 1, ce qui est important pour garantir un bon transfert thermique entre cette plaque 1 et les clichés.

Tous les clichés sont montés de la même manière de sorte que les mêmes opérations que celles qui sont décrites ci-dessus se répètent pour chaque cliché. Le nombre et la disposition des organes d'appui 4 et des organes de serrage 5 ainsi que leur répartitions sont évidemment fonction de la taille et de la forme des clichés.

Les figures 4 et 5 nous permettront maintenant d'expliquer comment on procède pour confectionner un gabarit à partir d'une plaque de support et de chauffage 1 munie d'un jeu de clichés 3 positionnés en vue d'une impression selon un modèle déterminé.

Comme illustré par ces figures 4 et 5, un des bords de la plaque 1 présente un rebord de positionnement la d'un gabarit 9 qui se présente de préférence sous la forme d'une feuille de plastique transparente, notamment d'une feuille de Mylar®, qui est positionnée et pincée entre ce rebord 1a et une barre de serrage 10 fixée à l'aide de vis 11 réparties le long de cette barre de serrage 10.

Comme on le voit sur les figures 2 à 4, chaque cliché 3 comporte deux logements coniques 3b constituant des éléments de repérage et de positionnement du cliché 3. Des repères 12 formés de deux parties coniques 12a, 12b sont disposés dans chacun des logements coniques 3b. Comme on le voit, la partie conique 12a arrive à fleur du logement 3b, tandis que la partie conique 12b, inversée par rapport à la partie conique 12a, forme une pointe faisant saillie au-dessus de la surface supérieure du cliché 3. Ces repères 12 sont en un matériau susceptible d'être attiré par un aimant (non représenté) de manière à pouvoir être enlevés des clichés une fois l'opération de confection du gabarit 9 que nous allons décrire est terminée, ou après avoir terminé le repositionnement des clichés 3.

Pour confectionner le gabarit 9, après l'avoir positionné sur la plaque de support et de chauffage 1, comme décrit précédemment, on forme les empreintes des cônes 12b des repères 12, à l'aide d'un poinçon 13 et d'un marteau (non représenté). Ainsi, la position de chaque cliché est repérée sur le gabarit 9 par deux points percés dans le gabarit 9.

Après cette opération, le monteur repère encore grossièrement à la main, à l'aide d'un stylo feutre par exemple, la position de tous les organes d'appui 4 et de serrage 5, en traçant un cercle à l'emplacement de ces organes 4 et 5. Il enlève alors la feuille gabarit 9 de la plaque de support et de chauffage et ménage des ouvertures 14 à l'emporte-pièce à l'emplacement de chaque cercle tracé précédemment vis-à-vis de chaque organe d'appui 4 et de serrage 5. Ces ouvertures 14 permettront ultérieurement au monteur d'accéder à ces organes 4 et 5 et de les manoeuvrer sans devoir chaque fois soulever le gabarit 9, comme on l'expliquera maintenant.

Une fois le gabarit 9 confectionné comme décrit ci-dessus, les clichés 3 peuvent être enlevés pour mettre en place un autre jeu de clichés à l'aide d'un gabarit 9 approprié obtenu de la même manière.

Pour effectuer cette mise en place, on sélectionne le jeu de clichés 3 approprié et on les positionne grossièrement sur la plaque de support et de chauffage 1. On dispose dans les ouvertures 2 de cette plaque 1 les organes d'appui 4 et les organes de serrage 5 en quantité désirée et en prenant soin que les organes d'appui 4 se trouvent sensiblement vis-à-vis des organes de serrage 5. On met un repère 12 dans chaque logement conique 3b des clichés 3.

On positionne ensuite la feuille gabarit 9 correspondant aux positions des clichés respectifs de ce jeu de clichés et on la fixe en la serrant entre la barre de serrage 10 et le rebord 1a. On effectue alors le positionnement de chaque cliché 3 en faisant pénétrer les cônes 12b dans les perforations ménagées précédemment dans le gabarit 9. Une fois que ce positionnement a été obtenu, le monteur appuie sur le cliché 3 d'une main et à l'aide d'un tournevis tenu dans l'autre main et introduit dans la fente 4d, il tourne l'excentrique 4b jusqu'à ce qu'il vienne en appui contre le bord 3a du cliché 3. Il lui reste alors à fixer cette position angulaire de l'excentrique 4b en serrant la vis 7. Or, comme on l'a expliqué précédemment, étant donné que ce serrage est obtenu sans exercer de couple sur l'excentrique 4b, il n'y a pas de risque d'induire au cours de cette opération une modification de la position angulaire de cet excentrique 4b et donc de celle du cliché 3. Lorsque chaque excentrique 4b d'un cliché 3 donné a été mis en appui comme nous venons de le décrire, la position de ce cliché 3 est déterminée.

Il suffit alors de serrer les vis 8 des organes de serrage 5 pour les fixer dans leurs ouvertures respectives 2 et pour appliquer les griffes 5f contre les bords respectifs 3a des clichés 3 et d'enlever les organes de repérages 12 à l'aide d'un aimant ainsi que le gabarit 9 et la plaque de support et de chauffage 1 est prête à l'utilisation.

Les différents gabarits 9 sont classés selon un système de classement propre à chaque utilisateur. De préférence, pour faciliter la mise en place grossière des clichés 3, ceux-ci sont numérotés et leur numéro est reporté sur la feuille de Mylar®.

## Revendications

1. Dispositif de positionnement et de fixation comportant des outils (3) en forme de plaques pour le transfert par pression à chaud de portions de films métalliques en bandes sur un substrat de papier ou de carton, ledit dispositif comprenant une plaque de support et de chauffage (1) desdits outils (3), traversée d'une pluralité d'ouvertures (2) réparties selon une périodicité déterminée et destinées à recevoir des moyens de fixation desdits outils (3), **caractérisé en ce qu'**il comporte des moyens de positionnement desdits outils (3) comprenant, d'une part, un gabarit (9) recouvrant ladite plaque de support et de chauffage (1), muni de premiers repères caractéristiques de la position de chacun desdits outils (3) sur ladite plaque de support et de chauffage (1), celle-ci comprenant elle-même des moyens (1 a, 10, 11) pour le positionnement et la fixation amovible de ce gabarit (9) et, d'autre part, des seconds repères (12) de forme complémentaire auxdits premiers repères, disposés dans des logements de repérage (3b) ménagés à la face supérieure de chacun desdits outils (3) et dont les positions correspondent aux positions desdits premiers repères respectifs dudit gabarit (9).

2. Dispositif selon la revendication 1, **caractérisé en ce que** ledit gabarit (9) comporte de plus des ouvertures (14) destinées à donner accès auxdits moyens de fixation (4, 5) desdits outils (3) sur ladite plaque de support et de chauffage (1).

3. Dispositif selon l'une des revendications précédentes, **caractérisé en ce que** lesdits moyens de fixation comprennent d'une part, des organes d'appui (4) dont chacun présente une partie cylindrique (4a) montée pivotante dans une des ouvertures (2) respectives traversant ladite plaque de support et de chauffage (1) et solidaire d'une partie excentrique (4b) s'étendant au-dessus de ladite plaque (1) et destinée à venir en appui contre une portion du bord (3a) de l'un desdits outils (3) par rotation dudit organe d'appui (4) et des moyens de blocage (6) de ladite partie cylindrique (4a) dans ladite ouverture (2) et, d'autre part des organes de serrage (5) disposés dans des ouvertures (2) de ladite plaque de support et de chauffage (1) situés le long d'un bord (3a) dudit outil (3) opposé auxdits organes d'appui respectifs et agencés pour appliquer contre ledit bord opposé (3a) dudit outil (3) une pression orientée en direction desdits organes d'appui (4) respectifs, pour bloquer ledit outil (3) dans la position définie par ledit organe d'appui (4).

4. Dispositif selon l'une des revendications précédentes, **caractérisé en ce que** le bord (3a) dudit outil (3) présente une inclinaison formant un angle obtus avec la face supérieure de ladite plaque de support et de chauffage (1), tandis que le bord de la partie excentrique (4a) dudit organe d'appui (4) présente une inclinaison complémentaire de celle du bord (3a) dudit outil (3).

5. Dispositif selon l'une des revendications précédentes, **caractérisé en ce que** ladite partie cylindrique (4a) dudit organe d'appui (4) comporte un passage axial (4f) traversé par une vis (7) dont la tête prend appui dans le fond d'une creusure (4e) ménagée dans ladite partie excentrique (4a) et communiquant avec ledit passage axial (4f), cette vis (7) étant en prise avec un filetage ménagé dans un élément indépendant (6) situé à l'extrémité libre de ladite partie cylindrique (4a), cette extrémité libre et la face adjacente dudit élément indépendant (6) présentant des inclinaisons complémentaires par rapport à l'axe de révolution de ladite partie cylindrique (4a).

6. Dispositif selon l'une des revendications précédentes, **caractérisé en ce que** ledit gabarit (9) est constitué par une feuille de matière plastique transparente.

7. Dispositif selon l'une des revendications précédentes, **caractérisé en ce que** lesdits seconds repères (12) sont constitués par des éléments coniques (12b) faisant saillie de la surface supérieure de chacun desdits outils (3) en forme de plaques et solidaires de corps (12a) respectifs positionnés de façon amovible dans les logements de repérage (3b).

8. Dispositif selon la revendication 7, **caractérisé en ce que** lesdits seconds repères (12) sont en un matériau susceptible d'être attiré par un aimant.

9. Procédé pour réaliser un gabarit (9) en utilisant le dispositif de la revendication 1, **caractérisé en ce que** l'on place un second repère (12) dans chacun des logements de repérage (3b), on positionne une feuille de plastique constitutive dudit gabarit (9) sur la plaque de support et de chauffage (1) à l'aide des moyens (1a, 10, 11), on forme une empreinte de chacun des seconds repères (12) dans ladite feuille de plastique, et on ménage dans cette feuille de plastique une ouverture (14) en regard de chacun des moyens de fixation (4, 5) desdits outils (3).

## Patentansprüche

1. Positionier- und Befestigungsvorrichtung mit plattenförmigen Werkzeugen (3) für die Heissdruckübertragung von Folienbandteilen auf eine Papier- oder Kartonunterlage, wobei diese Vorrichtung eine Unterlags- und Heizplatte (1) für diese Werkzeuge (3) umfasst, die mit einer Mehrzahl von gemäss einer bestimmten Regelmässigkeit verteilten Öffnungen (2) zur Aufnahme von Befestigungsmitteln der Werkzeuge (3) versehen ist, **dadurch gekennzeichnet, dass** sie Positioniermittel für diese Werkzeuge (3) enthält, welche, einerseits, eine diese Unterlags- und Heizplatte (1) bedeckende Schablone (9) umfassen, die mit ersten charakteristischen Bezugsmarken der Position von jedem Werkzeug (3) auf dieser Unterlags- und Heizplatte (1) ausgestattet ist, wobei letztere ihrerseits bewegliche Positionier- und Befestigungsmittel (1a, 10, 11) für die Schablone (9) umfasst, und, andererseits, zweite Bezugsmarken (12) von ergänzender Form zu den ersten Bezugsmarken, welche in Aufnahmen (3b) angeordnet sind, die in der Oberseite von jedem der besagten Werkzeuge (3) eingerichtet sind und deren Positionen jeweils den Positionen der ersten Bezugsmarken auf der Schablone (9) entsprechen.

2. Vorrichtung gemäss Patentanspruch 1, **dadurch gekennzeichnet, dass** die Schablone (9) ausserdem Öffnungen (14) für den Zugang zu den Befestigungsmitteln (4, 5) der Werkzeuge (3) auf der Unterlags- und Heizplatte (1) aufweist.

3. Vorrichtung gemäss einem der vorerwähnten Patentansprüche, **dadurch gekennzeichnet, dass** die Befestigungsmittel, einerseits, Stützorgane (4) umfassen, welch jedes einen zylinderförmigen Teil (4a) aufweist, der in einer der die Unterlags- und Heizplatte (1) durchquerenden Öffnungen (2) drehend eingerichtet und mit einem exzentrischen Teil (4b) fest verbunden ist, welch letzterer die Platte (1) überragt und gegen einen Teil des Randes (3a) von einem der Werkzeuge (3) durch Drehung des Stützorgans (4) und Blockiermitteln (6) des zylinderförmigen Teils (4a) in dieser Öffnung (2) drückt und, andererseits, Klemmorgane (5), die in Öffnungen (2) der Unterlags- und Heizplatte (1) entlang eines Randes (3a) des Werkzeugs (3) gegenüber der jeweiligen Stützorgane angeordnet und so eingerichtet sind, dass sie gegen diesen gegenüberliegenden Rand (3a) des Werkzeugs (3) in Richtung der jeweiligen Stützorgane (4) drücken, um dieses Werkzeug (3) in der durch das Stützorgan (4) bestimmten Position zu blockieren.

4. Vorrichtung gemäss einem der vorerwähnten Patentansprüche, **dadurch gekennzeichnet, dass** der Rand (3a) des Werkzeugs (3) eine Schräge aufweist und mit der Oberfläche der Unterlags- und Heizplatte (1) einen stumpfen Winkel bildet, während der Rand des exzentrischen Teils (4b) des Stützorgans (4) eine zu derjenigen des Randes (3a) des Werkzeugs (3) ergänzende Schräge aufweist.

5. Vorrichtung gemäss einem der vorerwähnten Patentansprüche, **dadurch gekennzeichnet, dass** der zylinderförmige Teil (4a) des Stützorgans (4) einen Axialdurchgang (4f) aufweist, der von einer Schraube (7) durchquert wird, deren Kopf am Boden einer im exzentrischen Teil (4b) eingerichteten und mit dem Axialdurchgang (4f) verbundenen Aufnahme (4e) aufliegt, wobei diese Schraube (7) in einem Gewinde in Eingriff ist, das in einem unabhängigen Element (6) am freien Ende des zylinderförmigen Teils (4a) eingerichtet ist, wobei dieses freie Ende und die angrenzende Fläche des unabhängigen Elementes (6) in bezug auf die Drehachse des zylinderförmigen Teils (4a) ergänzende Schrägen aufweisen.

6. Vorrichtung gemäss einem der vorerwähnten Patentansprüche, **dadurch gekennzeichnet, dass** die Schablone (9) aus einer transparenten Plastikfolie besteht.

7. Vorrichtung gemäss einem der vorerwähnten Patentansprüche, **dadurch gekennzeichnet, dass** die zweiten Bezugsmarken (12) aus konischen Elementen (12b) bestehen, welche die Oberfläche von jedem plattenförmigen Werkzeug (3) überragen und mit Körpern (12a) fest verbunden sind, welche beweglich in den Aufnahmen (3b) positioniert sind.

8. Vorrichtung gemäss Patentanspruch 7, **dadurch gekennzeichnet, dass** die zweiten Bezugsmarken (12) aus einem Material bestehen, das von einem Magneten angezogen werden kann.

9. Verfahren zur Anfertigung einer Schablone (9) durch Verwendung der Vorrichtung von Patentanspruch 1, **dadurch gekennzeichnet, dass** eine zweite Bezugsmarke (12) in jeder Aufnahme (3b) plaziert wird, eine diese Schablone (9) bildende Plastikfolie auf die Unterlags- und Heizplatte (1) mit Hilfe von Mitteln (1a, 10, 11) positioniert wird, ein Abdruck von jeder zweiten Bezugsmarke (12) in dieser Plastikfolie geformt wird, und eine Öffnung (14) gegenüber von jedem Befestigungsmittel (4, 5) der Werkzeuge (3) in dieser Plastikfolie eingerichtet wird.

## Claims

1. Positioning and securing device including plate-shaped tools (3) for the hot-pressure transfer of portions of a metallic film web onto a paper or cardboard substrate, this device comprising a supporting and heating plate (1) for said tools (3), covered by a plurality of apertures (2) distributed according to a determined periodicity and adapted to receive securing means for the tools (3), **characterized in that** it includes positioning means for the tools (3) comprising, on the one hand, a template (9) covering the supporting and heating plate (1), provided with first reference marks of the position of each of said tools (3) on said supporting and heating plate (1), the plate itself comprising removable positioning and clamping means (1a, 10, 11) for this template (9) and, on the other hand, second reference marks (12b) of complementary shape to the first reference marks, placed in register seats (3b) provided on the upper surface of each of said tools (3), the positions of which correspond to the positions of the respective first reference marks of the template (9).

2. Device according to claim 1, **characterized in that** the template (9) also includes apertures (14) adapted to give access to the securing means (4, 5) for said tools (3) on said supporting and heating plate (1).

3. Device according to one of the preceding claims, **characterized in that** the securing means comprises, on the one hand, supporting members (4) each of which having a cylindrical part (4a) pivotally mounted in one of the respective apertures (2) passing through the supporting and heating plate (1) and fixedly attached to an eccentric part (4b) extending above said plate (1) and adapted to come to rest against a portion of the edge (3a) of one of the tools (3) by rotation of said supporting member (4) and blocking means (6) of said cylindrical part (4a) within said aperture (2) and, on the other hand, clamping members (5) placed in apertures (2) of said supporting and heating plate (1) located along an edge (3a) of said tool (3) facing said respective supporting members and arranged so as to apply pressure against said opposite edge (3a) of said tool (3), in the direction of said respective supporting members (4), in order to lock said tool (3) in the position defined by said supporting member (4).

4. Device according to one of the preceding claims, **characterized in that** the edge (3a) of the tool (3) is chamfered, forming an obtuse angle with the upper surface of the supporting and heating plate (1), whereas the edge of the eccentric part (4b) of the supporting member (4) has a chamfer complementary to that of the edge (3a) of said tool (3).

5. Device according to one of the preceding claims, **characterized in that** the cylindrical part (4a) of the supporting member (4) includes an axial passage (4f) engaging a screw (7) whose head comes to rest on the bottom of a seat (4e) provided in the eccentric part (4b) and leading into said axial passage (4f), this screw (7) being engaged by a threaded hole provided in an independent member (6) located at the free end of said cylindrical part (4a), this free end and the adjacent surface of said independent member (6) having complementary slopes with respect to the rotation axis of said cylindrical part (4a).

6. Device according to one of the preceding claims, **characterized in that** the template (9) consists of a sheet of transparent plastic material.

7. Device according to one of the preceding claims, **characterized in that** the second reference marks (12) include conical parts (12b) projecting from the upper surface of each of said plate-shaped tools (3) and fixed to respective conical parts (12a) removably placed in the register seats (3b).

8. Device according to claim 7, **characterized in that** the second reference marks (12) are made of a material attractable by a magnet.

9. Method for producing a template (9) by using the device of claim 1, **characterized in that** a second reference mark (12) is placed in each of the register seats (3b), a sheet of plastic adapted to form said template (9) is positioned on the supporting and heating plate (1) by means (1a, 10, 11), an imprint of each of the second reference marks (12) is formed in the sheet of plastic, and an aperture (14) facing each of the securing means (4, 5) of said tools (3) is formed in this sheet of plastic.
